# FASCICULE DE BREVET EUROPEEN

(11) **EP 0 626 625 B1**
(45) Date de publication et mention de la délivrance du brevet: **19.03.1997**
(21) Numéro de dépôt: 94107499.9
(22) Date de dépôt: 13.05.1994
(51) Int. Cl.: G04B 37/18, G04B 37/22

(54) **Boîte de montre en métal noble**
Uhrengehäuse aus Edelmetall
Watch case made of precious metal

(30) Priorité: 28.05.1993 CH 1610/93
(43) Date de publication de la demande: 30.11.1994
(73) Titulaire: Marthe, Claude-André, CH-2613 Villeret (CH)
(72) Inventeur: Marthe, Claude-André, CH-2613 Villeret (CH)
(74) Mandataire: Finck, Dieter, Dr.Ing.

(56) Documents cités:
- EP-A- 0 379 974
- CH-A- 79 203
- CH-A- 352 965
- CH-A- 667 966
- CH-A- 681 414

## Description

La présente invention concerne une boîte de montre réalisée en un métal noble, dit aussi précieux, comme par exemple l'or, l'argent ou le platine. Elle concerne plus particulièrement une boîte de montre comportant une carrure, un fond et une glace, et dont les parties massives de la carrure sont évidées afin de diminuer le poids en métal précieux de la boîte, et donc son prix.

De telles boîtes sont bien connues. Dans les réalisations existantes l'évidement des parties massives de la carrure sont obtenues par usinage depuis le logement destiné à recevoir le mouvement d'horlogerie, les parties creuses ainsi produites étant dissimulées par le cercle d'emboîtage, fixé sur la carrure et supportant le mouvement.

Le gain en poids du métal précieux est bien entendu d'autant plus grand que l'évidement est profond. Cependant plus l'évidement est important plus la paroi de la carrure devient mince, et la boîte fragile, principalement vis-à-vis des chocs sur sa face extérieure et des contraintes, souvent importantes, pouvant apparaître par exemple au niveau du passage de la tige de remontoir et des cornes.

Afin que la boîte garde une solidité suffisante, des pièces de renforcement sont soudées aux endroits critiques, et les cornes ne comportent aucun évidement.

Or selon la loi, toute pièce ajoutée à une boîte de montre en métal noble doit également être en métal noble si elle est fixée définitivement sur la boîte, ou être facilement séparable de la boîte sans outillage spécial si la pièce est en métal ou en alliage ordinaire.

Dans ces conditions, étant donné que les pièces de renforcement sont soudées sur la carrure, elles doivent également être en métal noble. Ceci constitue un inconvénient important puisque ces pièces augmentent le poids de la boîte, et leur fixation son prix de fabrication. La nécessité de garder des cornes massives constitue un autre inconvénient, car le poids des cornes représente une part importante du poids total de la boîte.

Le but de l'invention est de proposer une boîte de montre en métal noble ne présentant pas ces inconvénients.

Pour atteindre cet objectif, la boîte de montre selon l'invention est principalement remarquable en ce qu'elle comporte en outre un cadre qui est disposé de manière amovible dans l'évidement de la carrure.

Un avantage de l'invention provient du fait que le cadre, étant amovible, peut être réalisé en un matériau ordinaire bon marché.

Un autre avantage résulte de ce qu'une partie du cadre, s'il est par exemple en métal, peut être disposée dans des évidements pratiqués dans les cornes qui s'en trouvent renforcées tout en présentant un poids en métal précieux plus faible.

D'autres caractéristiques et avantages de la présente invention ressortiront de la description qui va suivre, faite en regard du dessin annexé et donnant, à titre explicatif mais nullement limitatif, un exemple d'une telle boîte de montre. Sur ce dessin, où les mêmes références se rapportent à des éléments analogues :
- la fig. 1 est une vue en plan, dont une partie est représentée en coupe, d'une forme de réalisation de la boîte de montre selon l'invention;
- la fig. 2 montre la boîte de montre représentée sur la fig. 1, de profil et en coupe par un plan II - II passant par son centre; et
- la fig. 3 est une vue de profil et en coupe d'une autre forme de réalisation de la boîte de montre selon l'invention.

Les fig. 1 et 2 représentent un mode de réalisation de la boîte de montre selon l'invention. Cette boîte comporte essentiellement une carrure 1, un fond 2 et une glace 3. Le fond et la glace sont fixés sur la carrure de manière connue, en utilisant éventuellement des joints d'étanchéité 4 afin de rendre la boîte imperméable. La carrure 1, de forme ronde et comportant des cornes 5 pour la fixation d'un bracelet non représenté, est formée dans le présent exemple de deux parties en métal précieux s'emboîtant l'une dans l'autre.

Une des parties est constituée par un corps central 10 de forme cylindrique. Ce corps, qui présente une face intérieure 11 et une face extérieure 12, supporte le fond 2, maintenu en place par un dispositif de fixation à cran, et la glace 3. Dans l'espace délimité par la face 11, le fond et la glace, se trouve un cercle d'emboîtage 13 dans lequel est disposé un mouvement d'horlogerie 14 entraînant des aiguilles 15 devant un cadran 16. Le cercle d'emboîtage 13 peut être fixé sur la carrure 1, ou bien, comme dans le présent exemple, être maintenu en place par le fond 2.

L'autre partie de la carrure est un corps périphérique 20 de forme annulaire, fixé sur la face extérieure 12 du corps central 10 et comprenant les cornes 5. Le corps 20 comporte un évidement 21 qui se prolonge jusqu'aux extrémités des cornes 5 et débouche à l'extérieur par une ouverture faisant le tour du corps 10 en regard de la face extérieure 12. Cette disposition apparaît nettement sur la partie gauche de la fig. 2, qui est une vue en coupe éclatée de la boîte par un plan II - II passant par son centre. Le corps périphérique 20 peut aussi être considéré comme étant formé d'une paroi mince 22, repliée sur elle-même de manière que ses bords viennent en contact, près du fond 2 et de la glace 3, de la face extérieure 12 du corps central 10.

Le corps central 10, avec le fond 2 et la glace 3, confère à la boîte sa rigidité, tandis que le corps périphérique 20 est un élément de caractère esthétique, soumis cependant aux chocs et aux efforts de traction du bracelet. Le corps 20, dont la forme est généralement complexe, peut être avantageusement obtenu par étampage, par moulage, ou par électroformage.

Afin d'obtenir une boîte de montre dont le poids en métal noble soit faible, la paroi 22 du corps périphérique 20 doit être mince. Le corps 20 étant cependant soumis à des contraintes pouvant être importantes, il doit présenter une solidité suffisante pour ne pas subir de déformation. Ceci est obtenu en disposant dans l'évidement 21 un cadre 25 réalisé en un matériau résistant mais commun et bon marché.

Le cadre 25 a une forme complémentaire de celle de l'évidement 21, et sa face non recouverte par la paroi 22 vient en contact de la face extérieure 12 du corps central 10. Il remplit donc entièrement l'évidement 21 et pénètre jusqu'aux extrémités des cornes 5. Dans ces conditions, si le cadre 25 est par exemple en laiton, la résistance du corps 20 et des cornes 5, principalement au niveau des trous de fixation des barrettes, sera élevée et même supérieure à celle d'une pièce identique réalisée en métal noble massif, tel que l'or ou l'argent.

La forme en anneau ouvert latéralement vers le centre de la boîte de l'évidement 21, empêche d'y placer un cadre rigide formant une seule et même pièce. Pour surmonter cette difficulté, le cadre 25 a été divisé en quatre secteurs indépendants de longueur sensiblement égales, référencés respectivement 25a, 25b, 25c et 25d.

Les secteurs 25a et 25c comportent des parties saillantes destinées à prendre place dans les cornes 5, et ils sont pour cette raison introduits les premiers dans l'évidement 21, respectivement à 12 et 6 heures. Ensuite ce sont les secteurs 25b et 25d, ce dernier secteur comportant un passage pour la tige de mise à l'heure, qui sont glissés dans l'évidement 21 à 9 et 3 heures entre les secteurs 25a et 25c. Pour permettre une mise en place facile et sans jeu des secteurs dans l'évidement 21, les extrémités en regard de deux secteurs adjacents quelconques viennent en contact l'une de l'autre suivant un plan orienté sensiblement parallèlement à l'axe 3-9 heures. En inclinant légèrement le plan par rapport à cet axe, il est possible de créer entre les secteurs une contrainte par effet de coincement, entraînant un maintien encore plus ferme des secteurs dans leur logement.

Enfin le corps périphérique 20 avec le cadre 25 sont glissés sur le corps central 10 le long de sa face extérieure 12 afin de donner à la boîte de montre sa forme définitive. Pour maintenir les deux corps ensemble, la face 12 comporte en outre une gorge périphérique 26, et le cadre 25 un renflement 27 disposé en regard de la gorge et formant avec celle-ci un dispositif de fixation à cran ne nécessitant aucun outillage spécial aussi bien pour l'assemblage que pour le démontage de la boîte et du cadre 25.

Etant donné que les secteurs 25b et 25d sont principalement soumis à des pressions locales résultant des chocs que subit la carrure 1, ils pourraient être réalisés en une matière synthétique présentant une bonne résistance à la compression. Les secteurs 25a et 24c pourraient également être en matière synthétique si, le bracelet étant relié à la boîte de manière différente, celle-ci ne comportait pas de cornes 5.

Une autre forme de réalisation de la boîte de montre selon l'invention est représentée de profil et en coupe sur la fig. 3. Dans cette exécution, la carrure, référencée 1', comprend un corps central qui est identique au corps central 10 déjà décrit, et un corps périphérique 20' pourvu de cornes 5'. Le corps 20', de forme similaire au corps périphérique 20, comporte une partie inférieure 20'a entourant le fond 2, et une partie supérieure 20'b entourant la glace 3. Les faces latérales en regard des deux parties se joignent suivant un plan parallèle au plan principal de la boîte et passant sensiblement par le milieu du corps 20' et des cornes 5'. A l'intérieur du corps 20' est ménagé un évidement 21', semblable à l'évidement 21 et dont la face intérieure latérale est cylindrique et perpendiculaire au plan de la boîte.

Dans ces conditions, lorsque les parties 20'a et 20'b sont séparées, il est possible d'introduire dans l'une des parties un cadre 25', qui peut être en une seule pièce dans ces conditions, puis d'appliquer l'autre partie sur le cadre pour l'enfermer dans l'évidement 21' du corps périphérique 20' et des cornes 5'. Le maintien des deux parties 20'a et 20'b sur le cadre 25' est obtenu au moyen d'une fixation à cran comportant des renflements 31a, 31b sur le corps 20' et une gorge 30 sur la face latérale extérieure du cadre. Le corps périphérique 20' peut ensuite être disposé et fixé sur le corps central 10 de la même manière que le corps périphérique 20, le cadre 25' comportant à cet effet un renflement 27'.

Il est bien entendu que la boîte de montre qui vient d'être décrite peut subir encore d'autres modifications et se présenter sous d'autres variantes, évidentes pour l'homme du métier, sans sortir du cadre de la présente invention. En particulier la boîte, au lieu d'être ronde, pourrait avoir une forme différente, par exemple ovale ou rectangulaire, et la glace 3 comporter une lunette. Le bracelet pourrait être relié à la boîte par un dispositif d'attache ne nécessitant pas la présence des cornes 5, 5'. Le fond 2 pourrait faire partie du corps central 10, de même que l'une des parties du corps périphérique 20'. D'autres moyens de fixation que le dispositif à cran pourraient être utilisés pour maintenir ensemble les différentes parties de la boîte, par exemple des vis. Enfin les organes de commande ou/et de correction de la montre pourraient être par exemple des poussoirs, au lieu de la tige de mise à l'heure.

## Revendications

1. Boîte de montre en métal noble, comprenant une carrure (1; 1') supportant des moyens d'attache pour un bracelet et comportant un évidement (21; 21'), un fond (2) et une glace (3), caractérisée en ce que l'évidement s'étend aussi dans lesdits moyens d'attache et en ce que ladite boîte de montre comporte en outre un cadre (25; 25') disposé de manière amovible dans la totalité dudit évidement (21; 21').

2. Boîte de montre selon la revendication 1, caractérisée en ce qu'une partie au moins dudit cadre (25; 25') est réalisée soit en métal ou en alliage commun, soit en matière synthétique.

3. Boîte de montre selon la revendication 1 ou 2, caractérisée en ce que lesdits moyens d'attache sont constitués par deux paires de cornes (5; 5').

4. Boîte de montre selon l'une des revendications 1 à 3, caractérisée en ce que ladite carrure (1; 1') comprend un corps central (10) supportant le fond (2) et la glace (3), et un corps périphérique (20; 20') dont une partie au moins est fixée de manière amovible sur ledit corps central, lesdits corps délimitant entre eux ledit évidement (21; 21').

5. Boîte de montre selon la revendication 4, caractérisée en ce que ledit corps périphérique (20) forme une seule et même pièce, et en ce que ledit cadre (25) comporte plusieurs parties (25a, 25b ...) qui sont disposées l'une après l'autre dans ledit évidement (21) lorsque lesdits corps (10, 20) sont séparés l'un de l'autre.

6. Boîte de montre selon la revendication 4, caractérisée en ce que ledit corps périphérique (20') comporte une partie inférieure (20'a) disposée en regard du fond (2) et une partie supérieure (20'b) disposée en regard de la glace (3), en ce qu'au moins une desdites parties est fixée de manière amovible sur ledit corps central (10), et en ce que ledit cadre (25') forme une seule et même pièce.

7. Boîte de montre selon l'une des revendications précédentes, caractérisée en ce que ledit fond (2) fait partie de ladite carrure (1; 1').

## Patentansprüche

1. Uhrengehäuse aus Edelmetall mit einer Fassung (1; 1'), welche Befestigungseinrichtungen für ein Armband trägt und eine Ausnehmung (21; 21'), einen Boden (2) und ein Uhrglas (3) aufweist, dadurch gekennzeichnet, daß sich die Ausnehmung auch in die Befestigungseinrichtungen erstreckt und daß das Uhrengehäuse weiterhin einen Rahmen (25; 25') umfaßt, der in der gesamten Ausnehmung (21; 21') lösbar angeordnet ist.

2. Uhrengehäuse nach Anspruch 1, dadurch gekennzeichnet, daß wenigstens ein Abschnitt des Rahmens (25; 25') entweder aus Metall bzw. einer herkömmlichen Legierung oder aus Kunststoff hergestellt ist.

3. Uhrengehäuse nach Anspruch 1 oder 2, dadurch gekennzeichnet, daß die Befestigungseinrichtungen aus zwei Paaren von Hörnern (5; 5') bestehen.

4. Uhrengehäuse nach einem der Ansprüche 1 bis 3, dadurch gekennzeichnet, daß die Fassung (1; 1') einen den Boden (2) und das Uhrglas (3) tragenden Mittelkörper (10) und einen Umfangskörper (20, 20') aufweist, von dem wenigstens ein Abschnitt lösbar an dem Mittelkörper festgelegt ist, wobei die Körper zwischen sich die Ausnehmung (21; 21') begrenzen.

5. Uhrengehäuse nach Anspruch 4, dadurch gekennzeichnet, daß der Umfangskörper (20) nur ein einziges Stück bildet und daß der Rahmen (25) mehrere Abschnitte (25a, 25b...) aufweist, welche aufeinanderfolgend in der Ausnehmung (21) angeordnet werden, wenn die Körper (10, 20) voneinander getrennt sind.

6. Uhrengehäuse nach Anspruch 4, dadurch gekennzeichnet, daß der Umfangskörper (20') einen dem Boden (2) zugewandt angeordneten unteren Abschnitt (20'a) und einen dem Uhrglas (3) zugewandt angeordneten oberen Abschnitt (20'b) aufweist, daß wenigstens einer dieser Abschnitte lösbar an dem Mittelkörper (10) festgelegt ist und daß der Rahmen (25') nur ein einziges Stück bildet.

7. Uhrengehäuse nach einem der vorhergehenden Ansprüche, dadurch gekennzeichnet, daß der Boden (2) ein Bestandteil der Fassung (1; 1') ist.

## Claims

1. Watch case made in noble metal, comprising a caseband (1; 1') supporting attaching means for a bracelet and including a cavity (21; 21') a back cover (2) and a crystal (3), characterized in that the cavity also extends into said attaching means and in that said watch case further includes a frame (25; 25') arranged in a removable manner in the totality of said cavity (21; 21').

2. Watch case according to claim 1, characterized in that at least a part of said frame (25; 25') is formed either in a base metal or base metal alloy, or of synthetic material.

3. Watch case according to claim 1 or 2, characterized in that said attaching means are constituted by two pairs of horns (5; 5').

4. Watch case according to any of claims 1 to 3, characterized in that said caseband (1, 1') comprises a central body (10) supporting the back cover (2) and the crystal (3), and a peripheral body (20, 20'), a part at least of which is secured in a removable manner on said central body, said bodies bounding said cavity (21; 21') between them.

5. Watch case according to claim 4, characterized in that said peripheral body (20) forms one and the same piece and in that said frame (25) includes several portions (25a, 25b ...) which are arranged one after the other within said cavity (21) when said bodies (10, 20) are separated from one another.

6. Watch case according to claim 4, characterized in that said peripheral body (20') includes a lower portion (20'a) arranged facing the back cover (2) and an upper portion (20'b) arranged facing the crystal (3), and in that at least one of said portions is secured in a removable manner on said central body (10), and in that said frame (25') forms one and the same piece.

7. Watch case according to any of the preceding claims, characterized in that said back cover (2) forms a part of said caseband (1, 1').
